# EUROPÄISCHE PATENTSCHRIFT

(11) **EP 1 051 340 B1**
(45) Veröffentlichungstag und Bekanntmachung des Hinweises auf die Patenterteilung: **30.10.2002**
(21) Anmeldenummer: 99903608.0
(22) Anmeldetag: 07.01.1999
(51) Int. Cl.: B65D 85/10

(54) **(ZIGARETTEN-)PACKUNG AUS FALTBAREM VERPACKUNGSMATERIAL**
FOLDABLE MATERIAL (CIGARETTE) PACKAGING
EMBALLAGE (POUR CIGARETTES) EN MATERIAU PLIABLE

(30) Priorität: 26.01.1998 DE 19802800
(43) Veröffentlichungstag der Anmeldung: 15.11.2000
(73) Patentinhaber: Focke & Co. (GmbH & Co.), 27283 Verden (DE)
(72) Erfinder: FOCKE, Heinz, D-27283 Verden (DE); BUSE, Henry, D-27374 Visselhövede (DE)
(74) Vertreter: Bolte, Erich, Dipl.-Ing.
(86) Internationale Anmeldenummer: EP9900042
(87) Internationale Veröffentlichungsnummer: WO99037559

(56) Entgegenhaltungen:
- EP-A- 0 745 540
- DE-C- 634 802
- US-A- 2 026 477

## Beschreibung

Die Erfindung betrifft eine Packung aus faltbarem Verpackungsmaterial, insbesondere quaderförmige (Zigaretten-)Packung aus Papier, Pappe oder ähnlichem Verpackungsmaterial, bestehend aus Vorderwand, Rückwand, Seitenwänden, Bodenwand und einer gegenüber benachbarten Wänden durch eine freie Randkante oder Faltkante abgegrenzten Stirnwand, die eine Aufreißlasche aufweist mit einem bei ungeöffneter Packung als Teil der Aufreißlasche über die Randkante bzw. Faltkante der Stirnwand hinwegragenden Grifflappen.

Eine Zigarettenpackung mit vorstehend beschriebener öffnungshilfe ist bekannt aus US 2 026 477. Bei der bekannten Packung handelt es sich um eine im Aufbau klassische Weichbecherpackung für Zigaretten. Diese besteht aus einem die Zigarettengruppe vollständig umhüllenden Innenzuschnitt und einer becherförmigen Außenumhüllung aus Papier. Der Becher ist an der Oberseite offen, so dass der aus Zigarettengruppe und Innenumhüllung gebildete Zigarettenblock geringfügig aus dem Becher herausragt. Die Innenumhüllung ist mit einer Öffnungshilfe versehen, die eine im Bereich einer Stirnwand durch Perforationslinien definierte Aufreißlasche umfasst. An dieser ist eine durch eine durchgehende Stanzlinie begrenzte, zungenförmige Grifflasche angebracht, die sich im Bereich einer (schmalen) Seitenwand der Packung erstreckt. Zum Öffnen der Packung wird die Grifflasche erfasst und mit deren Hilfe die öffnungslasche herausgetrennt.

Die Erfindung befasst sich mit einer Öffnungshilfe für (Zigaretten-)Weichpackungen aus einem einzigen Zuschnitt, der in einem zur Stirnwand benachbarten Bereich eine Z-förmige Faltung aufweist, nämlich eine Z-Faltung.

Die der Erfindung zugrundeliegende Aufgabe besteht darin, eine (Zigaretten-)Packung des Typs Weichpackung vorzuschlagen, die aus einem einstückigen Zuschnitt besteht, durch Z-Faltung eine erhöhte Stabilität aufweist und darüber hinaus mit einer funktionsfähigen öffnungshilfe versehen ist.

Zur Lösung dieser Aufgabe ist die erfindungsgemäße Packung dadurch gekennzeichnet, dass der Grifflappen im Bereich einer zur Stirnwand benachbarten Z-Faltung angeordnet ist, wobei der Grifflappen als freiliegender Teil der Z-Faltung in Verlängerung eines äußeren Schenkels der Z-Faltung bzw. einer Seitenwand gebildet ist.

Bei der erfindungsgemäßen Packung ist eine wirksame öffnungshilfe im Bereich der Stirnwand in Verbindung mit einer benachbart zur Stirnwand verlaufenden Z-Faltung wirksam gelöst. Die neue Schließhilfe ermöglicht, dass der Grifflappen sich bis in den Bereich der Stirnwand erstreckt, also nicht durch den Becherbereich bzw. die Z-Faltung vollständig verdeckt ist. Vielmehr liegt die Grifflasche zum Erfassen frei, ist aber andererseits durch Faltlappen der Stirnwand in einer an der Stirnwand anliegenden Ausgangsstellung fixiert.

Ausführungsbeispiele der erfindungsgemäßen (Zigaretten-)Packungen werden nachfolgend anhand der Zeichnungen näher erläutert. Es zeigt:
- Fig. 1: eine Zigarettenpackung des Typs Weichbecher in perspektivischer Darstellung,
- Fig. 2: eine Zigarettenpackung entsprechend Fig. 1 in einem schematischen Vertikalschnitt,
- Fig. 3: die Zigarettenpackung gemäß Fig. 1 in einer Draufsicht einer Stirnwand, bei vergrößertem Maßstab,
- Fig. 4: einen Vertikalschnitt durch einen oberen Eckbereich der Packung gemäß Fig. 3 entlang einer Schnittlinie IV-IV,
- Fig. 5: einen oberen Eckbereich einer Zigarettenpackung analog zu Fig. 1 mit einer (Steuer-)Banderole,
- Fig. 6: eine Zigarettenpackung gemäß Fig. 5 (mit Banderole) in Öffnungsstellung,
- Fig. 7: einen oberen Eckbereich der Packung gemäß Fig. 6 in vergrößertem Maßstab,
- Fig. 8: einen ausgebreiteten Zuschnitt für eine Zigarettenpackung nach Fig. 1,
- Fig. 9: den Zuschnitt gemäß Fig. 8 in einer Zwischenfaltstellung,
- Fig. 10: den Zuschnitt gemäß Fig. 9 im Querschnitt im Bereich einer Aufreißlasche,
- Fig. 11: eine Zigarettenpackung mit einer Außenumhüllung aus Folie in perspektivischer Darstellung,
- Fig. 12: eine Momentaufnahme der Fertigung einer Packung gemäß Fig. 11, ebenfalls in perspektivischer Darstellung,
- Fig. 13: einen ausgebreiteten Zuschnitt für eine Packung gemäß Fig. 11 und Fig. 12,
- Fig. 14: die Packung gemäß Fig. 11 und Fig. 12 vor der Fertigstellung im Vertikalschnitt, bei perspektivischer Darstellung.

Die in den Zeichnungen dargestellten bevorzugten Ausführungsbeispiele von quaderförmigen Packungen sind Zigarettenpackungen, und zwar solche des Typs Weichbecher. Bei diesem Packungstyp ist der Packungsinhalt, nämlich eine Gruppe aus Zigaretten 10, von einer Umhüllung aus Papier oder ähnlichem, verhältnismäßig dünnem Verpackungsmaterial umgeben. Die Besonderheit der vorliegenden Packungen besteht darin, daß diese aus einem einzigen, einstückigen, zusammenhängenden Zuschnitt 11 besteht. Dieser ist so ausgebildet bzw. gefaltet, daß eine (Zigaretten-)Packung mit Vorderwand 12, Rückwand 13, und zwei schmalen, aufrechten Seitenwänden 14, 15 und einstückig angeschlossener Bodenwand 16 sowie Stirnwand 17 entsteht. Der aus Vorderwand 12, Rückwand 13, Seitenwänden 14, 15 und Bodenwand 16 bestehende Teil der Packung ist so ausgebildet und angeordnet, daß der äußere Eindruck eines herkömmlichen (Weich-)Bechers gegeben ist. Die Stirnwand 12 ist falttechnisch, optisch gegenüber den benachbarten Packungswänden abgegrenzt.

Der Zuschnitt 11 für eine Umhüllung gemäß Fig. 1 ist ausgebreitet in Fig. 8 gezeigt mit fein gestrichelten Faltlinien. Seitenwand 14, Vorderwand 12, Seitenwand 15 und Rückwand 13 sind aufeinanderfolgend bzw. nebeneinander innerhalb des Zuschnitts 11 positioniert. An der freien Seite der Rückwand 13 ist ein sich über die volle Breite des Zuschnitts 11 erstreckender Verbindungsstreifen 18 angeschlossen. Dieser liegt an der Innenseite der Seitenwand 14 an und ist mit dieser durch Klebung verbunden.

Die Bodenwand 16 besteht aus Bodenfaltlappen, die bei diesem Ausführungsbeispiel als Kuvertfaltung ausgebildet sind. Es entstehen bei dieser Faltkonstruktion trapezförmige Boden-Längslappen 19 und 20, die einander teilweise überdecken und die im Überdeckungsbereich durch Klebung miteinander verbunden sind. Die Boden-Längslappen 19, 20 sind mit der Vorderwand 12 einerseits und mit der Rückwand 13 andererseits verbunden. An die Seitenwände 14, 15 schließen ebenfalls trapezförmig ausgebildete Faltlappen an, nämlich Boden-Ecklappen 21 und 22. Diese sind innenseitig angeordnet, werden also nach außen teilweise durch die Boden-Längslappen 19, 20 überdeckt.

Eine Besonderheit besteht darin, daß die Packung im Bereich der Bodenwand 16 verstärkt ist durch mehrlagige Ausbildung mindestens der Boden-Faltlappen 19, 20, 21, 22. Beim vorliegenden Ausführungsbeispiel bestehen die Boden-Längslappen 19, 20 sowie die Boden-Ecklappen 21, 22 aus zwei Lagen des Zuschnitts 11. Diese werden durch Umfalten eines entsprechenden Bereichs des Zuschnitts 11 gebildet. Der Zuschnitt 11 ist zu diesem Zweck so bemessen, daß im Bereich der Bodenwand 16 ein durchgehender Randstreifen 23 gebildet ist. Dieser besteht aus zwei nebeneinanderliegende Materialstreifen 24, 25, die durch eine durchgehende Faltlinie 26 voneinander getrennt sind. An den Materialstreifen 25 schließt am freien Rand über eine weitere Faltlinie 27 ein Verstärkungsstreifen 28 an. Dieser erstreckt sich bei fertiggefalteter Bodenwand 16 in aufrechter Ebene ringsherum an der Innenseite von Vorderwand 12, Rückwand 13 und den Seitenwänden 14, 15.

Eine weitere Besonderheit ist im Bereich des Übergangs des becherförmigen Packungsteils, bestehend aus Vorderwand 12, Rückwand 13 und Seitenwänden 14, 15, in die Stirnwand 17 gegeben. Hier ist eine ringsherumlaufende mehrlagige Faltung des Zuschnitts 11 gebildet, nämlich eine Z-Faltung 29. Diese ist innerhalb des Zuschnitts 11 als Faltstreifen 30 definiert. Zwei Schenkel 31, 32 sind durch Faltlinien 33, 34, 35 abgegrenzt. Die Faltlinie 35 bildet bei der fertigen Packung einen oberen Rand des Becherteils. Der Faltschenkel 32 ist gegen die Innenseite von Vorderwand 12, Rückwand 13 und Seitenwänden 14, 15 gefaltet. Der Faltschenkel 31 ist breiter bemessen als der Faltschenkel 32 und ragt deshalb über die Faltlinie 35 bzw. über den oberen Rand des Becherteils hinweg. An diesen Faltschenkel 31 schließen Faltlappen der Stirnwand 17 an, nämlich trapezförmige Stirn-Längslappen 36, 37 sowie ebenfalls trapezförmige Stirn-Ecklappen 38, 39.

Die mehrlagige Faltung des Zuschnitts 11 im Bereich benachbart zur Stirnwand 17, also die Z-Faltung 29, ermöglicht die Anbringung einer besonderen Öffnungshilfe für die Packung. Diese besteht aus einer Aufreißlasche 40, die durch Schwächungslinien, nämlich durch Perforationslinien begrenzt ist. Die Aufreißlasche 40 erstreckt sich mindestens teilweise im Bereich der Stirnwand und im oberen Bereich einer angrenzenden Packungswand. Im vorliegenden Falle ist die Aufreißlasche 40 "über Eck" angeordnet in einem der Seitenwand 15 zugekehrten Bereich der Stirnwand 17 und im Bereich dieser Seitenwand 15 selbst. Durch Heraustrennen der Aufreißlasche 40 wird in der Stirnwand 17 eine Entnahmeöffnung 41 für die Zigaretten 10 freigelegt.

Die Aufreißlasche 40 ist mit einem Grifflappen 42 versehen. Dieser ist als Fortsetzung bzw. freiliegender Teil der Aufreißlasche 40 ausgebildet. Bei der fertiggefalteten Packung (z.B. Fig. 1) erstreckt sich der Grifflappen 42 vom oberen Bereich der Seitenwand 15 über die Faltlinien 35 hinweg. Durch Umfalten liegt der Grifflappen 42 an der Außenseite der Packung und ist hier lösbar fixiert. Bei dem Beispiel gemäß Fig. 1 sind Rand- bzw. Eckbereiche des Grifflappens 42 unter Faltlappen der Stirnwand 17 geschoben, nämlich unter die Stirn-Längslappen 36, 37. Zum Öffnen der Packung wird der Grifflappen 42 aus dieser Verankerung herausgezogen und kann dann zum Entfernen der Aufreißlasche 40 betätigt werden. Es wird dadurch eine Entnahmeöffnung 41 freigelegt, die sich im vorliegenden Falle über die volle Breite der Stirnwand 17 erstreckt und an die im Bereich der Seitenwand 15 eine etwas schmalere Ausnehmung 43 anschließt.

Die Aufreißlasche 40 ist durch eine Schwächungslinie des Zuschnitts 11 definiert, nämlich durch eine Perforationslinie 44. Diese ist als durchgehende Linie ausgebildet, ausgehend und endend an einem freien Rand des Zuschnitts, derart, daß ein T-förmiger Bereich des Zuschnitts 11 begrenzt ist. Zur Bildung einer Aufreißlasche 40 gemäß Fig. 1 besteht die Perforationslinie 44 aus zwei Perforationsschenkeln 45, 46. Diese erstrecken sich quer zu den Stirn-Längslappen 36, 37 im Bereich derselben. Hieran schließt jeweils eine Querperforation 47, 48 an. Diese verläuft entlang der Faltlinie 33. Im Bereich der Seitenwand 15 wird ein zungenförmiger Teil der Aufreißlasche 40 begrenzt durch zwei Seitenperforationen 49, 50. Diese gehen über in eine durchgehende, U-förmige Stanzung 51 zur Begrenzung des Grifflappens 42 im Bereich der Seitenwand 15. Die Stanzung 51 erstreckt sich bis zur Faltlinie 35, die ja zugleich den oberen Rand des Becherteils bildet bzw. den oberen Rand der Z-Faltung 29. Die Faltlinie 35 endet am Grifflappen 42 bzw. an der Stanzung 51, während die Faltlinien 33 und 34 durch die Aufreißlasche 40 hindurchlaufen.

Bei dem fertiggefalteten Zuschnitt 11 liegen die Perforationsschenkel 45, 46 übereinander, und zwar durch die entsprechende Überdeckung der Stirn-Längslappen 36, 37. Diese Perforationsschenkel 45, 46 erstrecken sich quer über die Stirnwand 17. Die Querperforationen 47, 48 verlaufen an einander gegenüberliegenden Seiten der Stirnwand 17, nämlich am Rand derselben, so daß die Entnahmeöffnung 41 die volle Breite der Stirnwand 17 einnehmen kann.

Die Aufreißlasche 40 besteht im vorliegenden Fall aus einem der Stirnwand 17 zugekehrten oberen Bereich der Seitenwand 15 und im Bereich der Stirnwand 17 aus Teilbereichen der Stirn-Längslappen 36, 37 sowie aus dem Stirn-Ecklappen 38. Letzterer wird komplett als Teil der Aufreißlasche 40 entfernt. Im Bereich der Stirn-Längslappen 36, 37 erstreckt sich die Aufreißlasche 40 bis zu einem Bereich mit Abstand von einer Mittelebene, etwa bis zu dem Bereich einer bei derartigen Packungen üblichen, quergerichteten Banderole (Fig. 5).

Bei der Fertigung von Packungen gemäß Fig. 1 werden die Zuschnitte 11 aus einer fortlaufenden Materialbahn hergestellt, in der die Zuschnitte aneinandergereiht sind. Der Randstreifen 23 und der Faltstreifen 30 verlaufen seitlich. Als erstes werden die beschriebenen Stanzungen für die Begrenzung der Aufreißlasche 40 und des Grifflappens 42 positionsgerecht angebracht. Danach wird die Materialbahn während fortgesetzten Transports im Bereich des Randstreifens 23 umgefaltet, so daß die Materialstreifen 24, 25 aneinanderliegen (Fig. 9, Fig. 10). Zugleich wird die Z-Faltung 29 im Bereich des Faltstreifens 30 erzeugt. Bei diesem Faltprozeß wird der durch die Stanzung 51 begrenzte Teil der Aufreißlasche 40, nämlich der Grifflappen 42, nicht mit umgefaltet. Vielmehr bleibt der Grifflappen 42 in der Ursprungsstellung, nämlich in Verlängerung bzw. Fortsetzung der Seitenwand 15. Der Grifflappen 42 ragt demnach über die Z-Faltung 29 bzw. über die Faltlinie 35 hinweg (Fig. 10). Danach wird ein Zuschnitt 11 in der falttechnischen Ausführung gemäß Fig. 9, Fig. 10 von der Materialbahn abgetrennt.

Der im Sinne von Fig. 9, Fig. 10 durch Teilfaltung vorbereitete Zuschnitt 11 wird in gleicher Weise verarbeitet wie bei der Fertigung herkömmlicher Weichbecherpackungen. Ein Beispiel für Herstellungsverfahren und Vorrichtung ergibt sich aus DE 196 41 151.3. Die Zuschnitte 11 werden jedenfalls auf Faltdornen eines Faltrevolvers verarbeitet. In deren Bereich wird auch die Faltung der Bodenwand 16 hergestellt.

Für eine optimale Gestaltung der Packung sind Bereiche bzw. Faltlappen durch Klebung miteinander verbunden. Fig. 8 zeigt eine sinnvolle Anbringung von Leimbildern am Zuschnitt 11. Es handelt sich dabei um Leimpunkte, die durch Leimdüsen aufgebracht werden, und zwar vorzugsweise während des Transports der Zuschnitte 11 bzw. der Materialbahn zur Herstellung solcher Zuschnitte.

Wie Fig. 8 zeigt, ist die Z-Faltung 29 durch Verleimen, nämlich durch eine Anzahl von Leimpunkten 52 fixiert. Die Leimpunkte 52 sind mit Abstand voneinander im Bereich des Faltschenkels 32 angeordnet. Dieser liegt an der Innenseite des Becherteils an. Im Bereich von Vorderwand 12 und Rückwand 13 sind je zwei Leimpunkte 52 angebracht. Die Leimpunkte 52 werden auf der (bedruckten) Außenseite des Zuschnitts 11 angebracht, die während der Herstellung der Zuschnitte 11 nach oben gerichtet ist.

Eine quergerichtete Reihe von Leimpunkten 53 befindet sich im Bereich des Verbindungsstreifens 18. Diese Leimpunkte 53 dienen zur Verbindung des Verbindungsstreifens 18 mit der Innenseite der Seitenwand 14.

Eine weitere Reihe von Leimpunkten 54 befindet sich im Bereich des Randstreifens 53. Auch diese Leimpunkte 54 sind auf der (bedruckten) Außenseite des Zuschnitts 11 angeordnet. Sie befinden sich im Bereich des Materialstreifens 24, und zwar auf der Innenseite des durch entsprechende Faltung herzustellenden äußeren Boden-Längslappens 19. Dieser ist über die Leimpunkte 54 mit der Außenseite des inneren Boden-Längslappens 20 verbunden.

Auch die Faltlappen der Stirnwand 17, nämlich insbesondere die Stirn-Längslappen 36, 37, sind durch Klebung miteinander verbunden. Eine Reihe von Leimpunkten 55 ist im Bereich eines Stirn-Längslappens 37 angebracht. Es handelt sich dabei vorzugsweise um den außenliegenden Stirn-Längslappen 37, der an der Innenseite mit den Leimpunkten 55 versehen wird.

Die Leimpunkte 52, 53, 54 werden zweckmäßiger Weise bei der Faltung des Zuschnitts 11 auf einem Faltdorn angebracht, also nach Maßgabe der DE 196 41 151.3.

Die in vorliegender Weise ausgebildeten Packungen können ohne Steuer- oder Verschlußbanderole im Bereich der Stirnwand 17 ausgebildet sein. Dies gilt insbesondere dann, wenn die Faltlappen der Stirnwand 17 durch Klebung miteinander verbunden sind.

Es ist aber auch möglich, eine Banderole 56 in üblicher Weise anzubringen. In diesem Falle ist die Aufreißlasche 40 so angeordnet, daß die quergerichtete Begrenzung, nämlich die Perforationsschenkel 45, 46, unterhalb der Banderole 56 liegen, also durch diese verdeckt sind (Fig. 5).

Es ist aber eine weitere Alternative möglich, nämlich die Aufreißlasche 40 so auszubilden, daß sie nach dem Freiliegen der Entnahmeöffnung 41 in Verbindung bleibt mit der Stirnwand 17. Diese Möglichkeit ist in Fig. 6 und 7 gezeigt. In diesem Falle fehlen bei der Perforationslinie 44 die quer zur Stirnfläche gerichteten Perforationsschenkel 45, 46.

Wenn der Grifflappen 42 nicht durch die Faltlappen der Stirnwand 17 fixiert werden kann oder soll, ist es auch möglich, den überstehenden Grifflappen 42 durch eine Außenumhüllung 57 aus klarsichtiger Folie zu fixieren. Diese Außenumhüllung 57 umgibt üblicherweise die Packung allseitig. Fig. 12 zeigt eine Phase bei der Anbringung der Außenumhüllung 57. Im Bereich der Stirnwand 17 wird die Außenumhüllung 57 gegen die Stirnwand 17 gefaltet. Dabei wird der Grifflappen 42 gegen die Stirnwand 17 umgefaltet und durch die Außenumhüllung 57 in dieser Position gehalten (Fig. 11). Beim Öffnen der Außenumhüllung 57 mit Hilfe eines Aufreißstreifens 58 wird die Stirnwand 17 freigelegt und der Grifflappen 42 kann in eine erfaßbare Stellung gelangen.

Die beschriebene Ausgestaltung der Packung, insbesondere die beschriebene Öffnungshilfe, ermöglicht eine neuartige Konstruktion der (Zigaretten-)Packungen dieses Typs, nämlich die Ausgestaltung der Bodenwand 16 und/oder der Stirnwand 17 nach dem Prinzip der Etikettenfaltung. Eine derartige Packungsgestaltung ist in Fig. 11 bis Fig. 14 gezeigt.

Der Zuschnitt 11 ist analog zu Fig. 8 ausgebildet, nämlich mit einem Randstreifen 23 zur Bildung einer doppellagigen Bodenwand 16. Der Randstreifen 23 besteht aus zwei Materialstreifen 24, 25, die allerdings je eine größere Breite aufweisen als bei dem Ausführungsbeispiel gemäß Fig. 8.

Auf der gegenüberliegenden Seite des Zuschnitts 11 ist ein Faltstreifen 30 gebildet mit Faltschenkeln 31, 32 zum Herstellen einer Z-Faltung 29. Ein randseitiger Zuschnittstreifen 60 dient zur Bildung der Faltlappen der Stirnwand 17.

Die Faltlappen der Bodenwand 16 und der Stirnwand 17 sind durch besondere Gestaltung rechteckig ausgebildet und erstrecken sich (annähernd) über die volle Fläche der Bodenwand 16 bzw. Stirnwand 17. Zu diesem Zweck sind die Lagen doppellagiger Bodenlappen 61, 62 durch Stanzschnitte 63 von jeweils benachbarten Ecklappen 64 und 65 abgegrenzt. Die Stanzschnitte 63 erstrecken sich über die volle Breite des Randstreifens 23, mit Ausnahme des durchgehenden Verstärkungsstreifens 28.

Nach dem Falten des Randstreifens 23 entlang der Faltlinie 26 entstehen doppellagige Bodenlappen 61, 62, die bei entsprechender Faltung (Fig. 14) einander vollflächig überdecken und durch Klebung miteinander verbunden sind. Die von den Bodenlappen 61, 62 abgetrennten Ecklappen 64, 65 sind ebenfalls rechteckig ausgebildet und werden zuerst in die Ebene der Bodenwand 16 gefaltet. Der Verstärkungsstreifen 28 verläuft ringsherum ohne Unterbrechung im Bereich der aufrechten Packungswände.

Auch im Bereich der Stirnwand, also des Zuschnittstreifens 60, sind quergerichtete Stanzschnitte 66 angebracht. Diese erstrecken sich über die volle Breite des Zuschnittstreifens 60 und begrenzen analog zur Gestaltung der Bodenwand 16 Stirnlappen 67, 68 sowie Ecklappen 69, 70. Die vorgenannten Faltlappen 67..70 sind rechteckig ausgebildet und voneinander getrennt. Die Stirnlappen 67, 68 erstrecken sich über die volle Fläche der Stirnwand 17.

Die Öffnungshilfe, nämlich die Aufreißlasche 40, ist in gleicher Weise ausgebildet wie bei dem beschriebenen Ausführungsbeispiel der Fig. 8.

Auch bei dieser Packungskonstruktion kann eine Banderole vorhanden sein. Diese wird aber vorzugsweise fehlen.

Eine weitere Besonderheit der aus einem einstückigem Zuschnitt 11 bestehenden Weichbecherpackung ist in Fig. 2 dargestellt. Im Bereich der Bodenwand 16 ist eine weitere Materialverstärkung vorgesehen. Der an den aufrechten Wandungen (Vorderwand 12, Rückwand 13, Seitenwände 14, 15) ringsherumlaufende Verstärkungsstreifen 28 ist mit einer zusätzlichen Verstärkung versehen, und zwar durch Umfalten eines freien Randbereichs, derart, daß ein innenseitig verlaufender Verstärkungsschenkel 71 gebildet ist. Dieser ist Teil des Zuschnitts 11 und über eine Faltlinie 72 mit dem Zuschnitt 11 bzw. dem Verstärkungsstreifen 28 verbunden. Der Zuschnitt gemäß Fig. 8, Fig. 9 ist mit entsprechend größerer Breite und der zusätzlichen Faltlinie 72, parallel zur Faltlinie 27, versehen. Durch den Verstärkungsschenkel 71 wird im Bereich der Bodenwand 16 ein dreilagiger Aufbau der Packung gebildet, analog zur dreilagigen Z-Faltung.

### Bezugszeichenliste

- 10: Zigaretten
- 11: Zuschnitt
- 12: Vorderwand
- 13: Rückwand
- 14: Seitenwand
- 15: Seitenwand
- 16: Bodenwand
- 17: Stirnwand
- 18: Verbindungsstreifen
- 19: Boden-Längslappen
- 20: Boden-Längslappen
- 21: Boden-Ecklappen
- 22: Boden-Ecklappen
- 23: Randstreifen
- 24: Materialstreifen
- 25: Materialstreifen
- 26: Faltlinie
- 27: Faltlinie
- 28: Verstärkungsstreifen
- 29: Z-Faltung
- 30: Faltstreifen
- 31: Faltschenkel
- 32: Faltschenkel
- 33: Faltlinie
- 34: Faltlinie
- 35: Faltlinie
- 36: Stirn-Längslappen
- 37: Stirn-Längslappen
- 38: Stirn-Ecklappen
- 39: Stirn-Ecklappen
- 40: Aufreißlasche
- 41: Entnahmeöffnung
- 42: Grifflappen
- 43: Ausnehmung
- 44: Perforationslinie
- 45: Perforationsschenkel
- 46: Perforationsschenkel
- 47: Querperforation
- 48: Querperforation
- 49: Seitenperforation
- 50: Seitenperforation
- 51: Stanzung
- 52: Leimpunkt
- 53: Leimpunkt
- 54: Leimpunkt
- 55: Leimpunkt
- 56: Banderole
- 57: Außenumhüllung
- 58: Aufreißstreifen
- 60: Zuschnittstreifen
- 61: Bodenlappen
- 62: Bodenlappen
- 63: Stanzschnitt
- 64: Ecklappen
- 65: Ecklappen
- 66: Stanzschnitt
- 67: Stirnlappen
- 68: Stirnlappen
- 69: Ecklappen
- 70: Ecklappen
- 71: Verstärkungsschenkel
- 72: Faltlinie

## Patentansprüche

1. Packung aus faltbarem Verpackungsmaterial, insbesondere quaderförmige Zigaretten-Packung aus Papier, Pappe oder ähnlichem Verpackungsmaterial, bestehend aus Vorderwand (12), Rückwand (13), Seitenwänden (14, 15), Bodenwand (16) und einer gegenüber benachbarten Wänden durch eine freie Randkante oder Faltkante abgegrenzten Stirnwand (17), die eine Aufreißlasche (40) aufweist mit einem bei ungeöffneter Packung als Teil der Aufreißlasche (40) über die Randkante bzw. Faltkante der Stirnwand (17) hinwegragenden Grifflappen (42), **dadurch gekennzeichnet, dass** der Grifflappen (42) im Bereich einer zur Stirnwand (17) benachbarten Z-Faltung (29) angeordnet ist, wobei der Grifflappen (42) als freiliegender Teil der Z-Faltung (29) in Verlängerung eines äußeren Schenkels der Z-Faltung (29) bzw. einer Seitenwand (15) gebildet ist.

2. Packung nach Anspruch 1, **dadurch gekennzeichnet, dass** diese als Weichbecher-Packung ausgebildet ist, deren Stirnwand (17) einstückig über eine Z-Faltung (29) mit einem Becherteil - Vorderwand (12), Rückwand (13), Seitenwände (14, 15) - verbunden ist, wobei der Grifflappen (42) durch Umfalten in der Ebene der Stirnwand (17) liegt und fixiert ist, vorzugsweise durch Festklemmen unterhalb von Faltlappen - Stirn-Längslappen (36, 37) - der Stirnwand (17).

3. Packung nach Anspruch 1 oder 2, **dadurch gekennzeichnet, dass** sich die Aufreißlasche (40), einschließlich Grifflappen (42), in einem Teilbereich der Stirnwand (17) und in einem angrenzenden Teilbereich einer Seitenwand (15) erstreckt.

4. Packung nach Anspruch 2 oder einem der weiteren Ansprüche, **gekennzeichnet durch** einen Zuschnitt (11), der randseitig Faltlappen (36, 37, 38, 39) zur Bildung der Stirnwand (17) und hieran anschließend einen Faltstreifen (30) zur Bildung der Z-Faltung (29) aufweist, wobei die Aufreißlasche (40) **durch** eine Perforationslinie (44) im Bereich der Faltlappen (36, 37) der Stirnwand (17) und anschließend im Bereich der Seitenwand (15) gebildet ist, vorzugsweise mit einer T-förmigen Gestalt.

5. Packung nach Anspruch 4 oder einem der weiteren Ansprüche, **dadurch gekennzeichnet, dass** die Perforationslinie (44) aus je einem Perforationsschenkel (45, 46) im Bereich der Stirn-Längslappen (36, 37) und quer zu diesen besteht sowie aus hieran anschließende Querperforationen (47, 48) entlang einer Faltlinie (33) zur Begrenzung der Stirnwand (17) und einem weiteren Bereich zur Begrenzung eines zungenförmig ausgebildeten Teils der Aufreißlasche (40) im Bereich der Seitenwand (15).

6. Packung nach Anspruch 4 oder einem der weiteren Ansprüche, **dadurch gekennzeichnet, dass** der Grifflappen (42) als Teil der Aufreißlasche (40) von einer durchgehenden Stanzung (51) begrenzt ist, die sich im Bereich der Seitenwand (15) bis an eine Faltlinie (35) zur Bildung einer Faltkante der Z-Faltung (29) erstreckt.

7. Packung nach Anspruch 1 oder einem der weiteren Ansprüche, **dadurch gekennzeichnet, dass** Faltlappen der Stirnwand (17), insbesondere Stirn-Längslappen (36, 37), durch Klebung miteinander verbunden sind, vorzugsweise durch eine Reihe von Leimpunkten (55), die an einer Innenseite des äußeren Stirn-Längslappens (37) angebracht sind.

8. Packung nach Anspruch 1 oder einem der weiteren Ansprüche, **dadurch gekennzeichnet, dass** die Z-Faltung (29) durch Verkleben von Faltschenkeln (31, 32) fixiert ist, vorzugsweise durch Leimpunkte (52) zur Verbindung eines Faltschenkels (32) der Z-Faltung (29) mit der Innenseite von Vorderwand (12) und Rückwand (13).

9. Packung nach Anspruch 1 oder einem der weiteren Ansprüche, **dadurch gekennzeichnet, dass** Faltlappen der Bodenwand (16) durch Klebung miteinander verbunden sind, vorzugsweise die Boden-Längslappen (19, 20) durch an der Innenseite des doppellagig ausgebildeten äußeren Boden-Längslappens (19) angebrachte Leimpunkte (54).

10. Packung nach Anspruch 1 oder einem der weiteren Ansprüche, **dadurch gekennzeichnet, dass** die Aufreißlasche (40) mit dem Zuschnitt (11), insbesondere der Stirnwand (17), auch nach Freilegen der Entnahmeöffnung (41) verbunden bleibt, vorzugsweise durch eine Perforationslinie (44) ohne quer zur Stirnwand (17) gerichtete Perforationsschenkel (45, 46).

11. Packung nach Anspruch 1 oder einem der weiteren Ansprüche, **dadurch gekennzeichnet, dass** die Bodenwand (16) und/oder Stirnwand (17) nach dem Prinzip der Etikettenfaltung ausgebildet ist mit rechteckigen Bodenlappen (61, 62) und/oder rechteckigen Stirnlappen (67, 68), die sich jeweils vollflächig über die Bodenwand 16 bzw. Stirnwand (17) erstrecken und durch Klebung miteinander verbunden sind, wobei die Bodenlappen (61, 62) und die Stirnlappen (67, 68) von zugeordneten Ecklappen (64, 65 oder 69, 70) durch Stanzschnitte (63, 66) abgegrenzt sind.

12. Packung nach Anspruch 11 oder einem der weiteren Ansprüche, **dadurch gekennzeichnet, dass** im Bereich der Bodenwand (16) Stanzschnitte (63) im Bereich eines Randstreifens (23) zur Bildung doppellagiger Bodenlappen (61, 62) bzw. Ecklappen (64, 65) angeordnet sind.

13. Packung nach Anspruch 1 oder einem der weiteren Ansprüche, **dadurch gekennzeichnet, dass** der im Bereich der Stirnwand (17) frei abstehende Grifflappen (42) durch eine Außenumhüllung (57) aus Folie oder dergleichen in Anlage an der Stirnwand (17) fixiert ist.

14. Packung nach Anspruch 1 oder einem der weiteren Ansprüche, **dadurch gekennzeichnet, dass** benachbart zur Bodenwand (16) im Bereich der aufrechten Wandungen, nämlich Vorderwand (12), Rückwand (13), Seitenwände (14, 15), eine weitere, ringsherumlaufende Materialverstärkung innenseitig angeordnet ist, insbesondere ein nach Innen gefalteter Verstärkungsschenkel (71) des Zuschnitts (11), wobei der Verstärkungsschenkel (71) mit dem Verstärkungsstreifen (28) über eine Faltlinie (72) verbunden ist.

## Claims

1. Pack made of foldable packaging material, in particular cuboidal cigarette pack made of paper, board or similar packaging material, comprising a front wall (12), rear wall (13), side walls (14, 15), base wall (16) and an end wall (17), which is separated off from adjacent walls by a free border edge or folding edge and has a tear-open flap (40), with a grip tab (42) which, when the pack is unopened, projects, as part of the tear-open flap (40), beyond the border edge or folding edge of the end wall (17), **characterized in that** the grip tab (42) is arranged in the region of a Z-fold (29) adjacent to the end wall (17), the grip tab (42) being formed as an exposed part of the Z-fold (29), in extension of an outer leg of the Z-fold (29) and/or of a side wall (15).

2. Pack according to Claim 1, **characterized in that** it is designed as a soft-cup pack, of which the end wall (17) is connected integrally, via a Z-fold (29), to a cup part - front wall (12), rear wall (13), side walls (14, 15) - the grip tab (42) being located in the plane of the end wall (17) by being folded over, and being fixed there, preferably by being clamped firmly by folding tabs - end longitudinal tabs (36, 37) - of the end wall (17).

3. Pack according to Claim 1 or 2, **characterized in that** the tear-open flap (40), including grip tab (42), extends in a sub-region of the end wall (17) and in an adjacent sub-region of the side wall (15).

4. Pack according to Claim 2 or one of the further claims, **characterized by** a blank (11) which, at the border, has folding tabs (36, 37, 38, 39) for forming the end wall (17) and, adjoining the same, a folding strip (30) for forming the Z-fold (29), the tear-open flap (40) being formed, preferably with a T-shaped configuration, by a perforation line (44) in the region of the folding tabs (36, 37) of the end wall (17) and then in the region of the side wall (15).

5. Pack according to Claim 4 or one of the further claims, **characterized in that** the perforation line (44) comprises in each case one perforation leg (45, 46) in the region of the end longitudinal tabs (36, 37) and transversely to the latter, and adjoining transverse perforations (47, 48) along a folding line (33) for bounding the end wall (17) and a further region for bounding a tongue-like part of the tear-open flap (40) in the region of the side wall (15).

6. Pack according to Claim 4 or one of the further claims, **characterized in that** the grip tab (42), as part of the tear-open flap (40), is bounded by a continuous punched section (51) which extends, in the region of the side wall (15), as far as a folding line (35) in order to form a folding edge of the Z-fold (29).

7. Pack according to Claim 1 or one of the further claims, **characterized in that** folding tabs of the end wall (17), in particular end longitudinal tabs (36, 37), are connected to one another by adhesive bonding, preferably by a series of spots of glue (55) which are applied to an inner side of the outer end longitudinal tab (37).

8. Pack according to Claim 1 or one of the further claims, **characterized in that** the Z-fold (29) is fixed by the adhesive bonding of folding legs (31, 32), preferably by spots of glue (52) for connecting a folding leg (32) of the Z-fold (29) to the inside of the front wall (12) and rear wall (13).

9. Pack according to Claim 1 or one of the further claims, **characterized in that** folding tabs of the base wall (16) are connected to one another by adhesive bonding, preferably the base longitudinal tabs (19, 20) are connected to one another by spots of glue (54) applied to the inside of the outer, double-layered base longitudinal tab (19).

10. Pack according to Claim 1 or one of the further claims, **characterized in that** the tear-open flap (40) remains connected to the blank (11), in particular the end wall (17), even once the removal opening (41) has been exposed, preferably by a perforation line (44) without perforation legs (45, 46) directed transversely to the end wall (17).

11. Pack according to Claim 1 or one of the further claims, **characterized in that** the base wall (16) and/or end wall (17) is formed, in accordance with the label-folding principle, with rectangular base tabs (61, 62) and/or rectangular end tabs (67, 68), which each extends over the entire surface area of the respective base wall (16) and end wall (17) and are connected to one another by adhesive bonding, the base tabs (61, 62) and the end tabs (67, 68) being separated off from associated corner tabs (64, 65 or 69, 70) by punch cuts (63, 66).

12. Pack according to Claim 11 or one of the further claims, **characterized in that**, in the region of the base wall (16), punch cuts (63) are arranged in the region of a border strip (23) for forming double-layered base tabs (61, 62) and corner tabs (64, 65).

13. Pack according to Claim 1 or one of the further claims, **characterized in that** the grip tab (42), which projects freely in the region of the end wall (17), is fixed in abutment against the end wall (17) by an outer wrapper (57) made of film or the like.

14. Pack according to Claim 1 or one of the further claims, **characterized in that** arranged on the inside adjacent to the base wall (16) in the region of the upright walls, namely front wall (12), rear wall (13), side walls (14, 15), is a further, encircling material reinforcement, in particular an inwardly folded reinforcing leg (71) of the blank (11), the reinforcing leg (71) being connected to the reinforcing strip (28) via a folding line (72).

## Revendications

1. Emballage en matériau pliable, en particulier emballage pour cigarettes parallélépipédique rectangle en papier, carton ou matériau d'emballage semblable, constitué d'une paroi avant (12), d'une paroi arrière (13), de parois latérales (14, 15), d'une paroi de fond (16) et d'une paroi frontale (17) qui est délimitée des parois voisines par une arête de bord libre ou arête de pliage et présente une languette d'arrachage (40) ayant une patte de préhension (42) qui, lorsque l'emballage n'est pas ouvert, dépasse de l'arête de bord ou arête de pliage de la paroi frontale (17) comme partie de la languette d'arrachage (40), **caractérisé par le fait que** la patte de préhension (42) se trouve dans la zone d'un pliage en Z (29) voisin de la paroi frontale (17), la patte de préhension (42) étant formée comme partie dégagée du pliage en Z (29) dans le prolongement d'une aile extérieure du pliage en Z (29) ou d'une paroi latérale (15).

2. Emballage selon la revendication 1, **caractérisé par le fait que** c'est un paquet à sac souple dont la paroi frontale (17) fait corps par l'intermédiaire d'un pliage en Z (29) avec une partie sac (paroi avant (12), paroi arrière (13), parois latérales (14, 15)), la patte de préhension (42) étant, par rabattement, située et fixée dans le plan de la paroi frontale (17), de préférence par coincement au-dessous de volets (pattes longitudinales frontales (36, 37)) de la paroi frontale (17).

3. Emballage selon l'une des revendications 1 et 2, **caractérisé par le fait que** la languette d'arrachage (40), y compris la patte de préhension (42), s'étend dans une partie de la paroi frontale (17) et dans une partie contiguë d'une paroi latérale (15).

4. Emballage selon la revendication 2 ou une des autres revendications, **caractérisé par** une découpe (11) qui présente côté bord des volets (36, 37, 38, 39) pour la formation de la paroi frontale (17) et, contiguë à celle-ci, une bande de pliage (30) pour la formation du pliage en Z (29), la languette d'arrachage (40) étant formée par une ligne de perforations (44) dans la zone des volets (36, 37) de la paroi frontale (17) et ensuite dans la zone de la paroi latérale (15), de préférence avec une forme en T.

5. Emballage selon la revendication 4 ou une des autres revendications, **caractérisé par le fait que** la ligne de perforations (44) est constituée d'une branche de perforations (45, 46) dans la zone des pattes longitudinales frontales (36, 37) et perpendiculairement à celles-ci ainsi que de perforations transversales s'y joignant (47, 48) le long d'une ligne de pliage (33) pour la délimitation de la paroi frontale (17) et d'une autre zone pour la délimitation d'une partie en forme de langue de la languette d'arrachage (40) dans la zone de la paroi latérale (15).

6. Emballage selon la revendication 4 ou une des autres revendications, **caractérisé par le fait que** la patte de préhension (42), partie de la languette d'arrachage (40), est délimitée par une découpure continue (51) qui s'étend dans la zone de la paroi latérale (15) jusqu'à une ligne de pliage (35) pour la formation d'une arête de pliage du pliage en Z (29).

7. Emballage selon la revendication 1 ou une des autres revendications, **caractérisé par le fait que** des volets de la paroi frontale (17), en particulier des pattes longitudinales frontales (36, 37), sont joints ensemble par collage, de préférence par un rang de points de colle (55) appliqués sur un côté intérieur de la patte longitudinale frontale extérieure (37).

8. Emballage selon la revendication 1 ou une des autres revendications, **caractérisé par le fait que** le pliage en Z (29) est fixé par collage d'ailes de pliage (31, 32), de préférence par des points de colle (52) pour la jonction d'une aile de pliage (32) du pliage en Z (29) au côté intérieur de la paroi avant (12) et de la paroi arrière (13).

9. Emballage selon la revendication 1 ou une des autres revendications, **caractérisé par le fait que** des volets de la paroi de fond (16) sont joints ensemble par collage, de préférence les pattes longitudinales de fond (19, 20) par des points de colle (54) appliqués sur la face intérieure de la patte longitudinale de fond extérieure (19) formée de deux couches.

10. Emballage selon la revendication 1 ou une des autres revendications, **caractérisé par le fait que** la languette d'arrachage (40) reste jointe à la découpe (11), en particulier à la paroi frontale (17), même après dégagement de l'ouverture de prise (41), de préférence par une ligne de perforations (44) sans branches de perforations (45, 46) dirigées perpendiculairement à la paroi frontale (17).

11. Emballage selon la revendication 1 ou une des autres revendications, **caractérisé par le fait que** la paroi de fond (16) et/ou la paroi frontale (17) est faite, suivant le principe de pliage des étiquettes, de pattes de fond rectangulaires (61, 62) et/ou de pattes frontales rectangulaires (67, 68) qui s'étendent de toute leur surface sur la paroi de fond (16) ou la paroi frontale (17) et sont jointes ensemble par collage, les pattes de fond (61, 62) et les pattes frontales (67, 68) étant délimitées des pattes de coin associées (64, 65 ou 69, 70) par des coupures (63, 66).

12. Emballage selon la revendication 11 ou une des autres revendications, **caractérisé par le fait que** dans la zone de la paroi de fond (16), des coupures (63) sont faites dans la zone d'une bande de bord (23) pour la formation de pattes de fond à deux couches (61, 62) ou de pattes de coin à deux couches (64, 65).

13. Emballage selon la revendication 1 ou une des autres revendications, **caractérisé par le fait que** la patte de préhension (42) saillant librement dans la zone de la paroi frontale (17) est fixée par une enveloppe extérieure (57) en feuille ou analogue en appui sur la paroi frontale (17).

14. Emballage selon la revendication 1 ou une des autres revendications, **caractérisé par le fait que** près de la paroi de fond (16), dans la zone des parois verticales, à savoir de la paroi avant (12), de la paroi arrière (13) et des parois latérales (14, 15), est placé sur le côté intérieur un autre renfort de matière faisant tout le tour, en particulier une aile de renfort pliée vers l'intérieur (71) de la découpe (11), cette aile de renfort (71) étant jointe à la bande de renfort (28) par une ligne de pliage (72).
